# EUROPÄISCHE PATENTSCHRIFT

(11) **EP 1 921 026 B1**
(45) Veröffentlichungstag und Bekanntmachung des Hinweises auf die Patenterteilung: **22.06.2016**
(21) Anmeldenummer: 07120401.0
(22) Anmeldetag: 09.11.2007
(51) Int. Cl.: B65F 3/04

(54) **Vorrichtung zum Entleeren von Behältern**
Device for emptying containers
Dispositif de vidange de récipients

(30) Priorität: 09.11.2006 DE 102006052796
(43) Veröffentlichungstag der Anmeldung: 14.05.2008
(73) Patentinhaber: Zöller-Kipper GmbH, 55130 Mainz (DE)
(72) Erfinder: Schmitz, Thomas, 55130 Mainz (DE)
(74) Vertreter: Mehler Achler

(56) Entgegenhaltungen:
- DE-A- 2 603 897
- DE-B- 1 235 800
- DE-U- 1 890 855
- US-A- 4 773 812
- US-A1- 2003 099 529

## Beschreibung

Die Erfindung betrifft eine Vorrichtung zum Entleeren von Behältern, insbesondere von Müllbehältem in einen Sammelbehälter, gemäß dem Oberbegriff des Patentanspruchs 1.

Die DE-U-1 890 855 beschreibt eine solche Vorrichtung mit einem Rotationsantrieb, der auch für die Entleerung von Mülleimern eingesetzt werden kann.

Aus der EP 1 077 890 B1 ist eine Hubkippvorrichtung zum Entleeren von Behältern in die Einschüttöffnung eines Sammelbehälters, insbesondere zum Entleeren von Müllbehältern in den Sammelbehälter eines Müllfahrzeugs, mit einer im Bereich der Einschüttöffnung angebrachten Schwenktriebeinrichtung bekannt, an der mindestens ein Schwenkarm mit einer Behälteraufnahmeeinrichtung kraftschlüssig befestigt ist. Die Hubkippvorrichtung weist einen Schlitten auf, der in zwei seitlichen neben der Einschüttöffnung angeordneten vertikalen Schienen geführt ist. Die Hubkippvorrichtung ist derart ausgelegt, dass die Drehbewegung der Schwenktriebeinrichtung bei gleichzeitiger Schwenkbewegung des Schwenkarms in eine bis zu einer vorgegebenen Hubhöhe ablaufende Hubbewegung des Schlittens umgesetzt wird.

Die DE 38 30 227 beschreibt eine Hubkippvorrichtung mit einer Schwenktriebvorrichtung, die zueinander koaxial angeordnete obere und untere Zylinderkolbenanordnungen und dazwischen von den beiden Zylinderkolbenanordnungen betätigte Zahnstangen-Ritzel-Getriebe mit einer Antriebswelle aufweist.

Aus der DE 26 54 542 C3 ist eine weitere Hubkippvorrichtung bekannt, bei der die Schwenkbewegung über Druckmittelzylinder durchgeführt wird. Zu Beginn des Entleervorgangs wird über eine Art Viergelenkführung ein Hubvorgang durchgeführt, der bei Überschreiten einer bestimmten Hubhöhe in einen Schwenkvorgang übergeht.

Aus der US 2003/0099529 A1 ist eine Entleervorrichtung zum Entleeren von Müllbehältern bekannt, die einen Rotationsantrieb aufweist, mit dem ein Hubwagen von einer unteren Aufnahmestellung in die Einschüttöffnung eines Sammelbehälters geschwenkt werden kann.

Der Hubwagen besitzt eine Behälteraufnahmeeinrichtung mit im Wesentlichen zwei übereinander angeordneten Haken, die an zwei mittels Druckmittelzylindern auseinanderfahrbaren Rahmen befestigt sind. Diese Haken greifen in Aufnahmestangen des Behälters ein.

Am Fahrzeugrahmen ist über eine Grundplatte sowohl der Zylinder des Rotationsantriebes als auch der Lenkerarm befestigt. Der Schwenkarm ist an der angetriebenen rotierbaren Welle des Rotationsantriebs befestigt und starr mit dem Hubwagen verbunden. Am freien Ende des Lenkerarms ist ein Lenkerhebel befestigt, der an einem am Hubwagen angeordneten Druckmittelzylinder drehbar befestigt ist. Die Wellenachse und der Gelenkpunkt des Lenkerhebels sind lediglich geringfügig versetzt zueinander angeordnet. Der Gelenkpunkt des Lenkerhebels am Hubwagen liegt unterhalb des Befestigungspunktes des Schwenkarms.

Die Kinematik der Entleervorrichtung ist auf die Behälteraufnahmeeinrichtung ausgelegt und sieht vor, dass beim Hochschwenken des Hubwagens die Rahmenteile des Hubwagens aufgespannt werden. Diese Entleervorrichtung hat den Nachteil, dass der Bewegungsablauf nicht von der Behälteraufnahmeeinrichtung entkoppelt ist und dass somit der Hubwagen nicht mit unterschiedlichen Behälteraufnahmen bestückt werden kann.

Weitere Nachteile sind darin zu sehen, dass die Einzelvorrichtungen nicht gemeinsam zum Entleeren von Großbehältern genutzt werden können. Hierzu ist eine zusätzliche, mit einem Schwenkbügel versehene Entleereinrichtung erforderlich. Die Einzelvorrichtungen werden individuell am Fahrzeugrahmen montiert, so dass ein erheblicher Justieraufwand erforderlich wäre, beide Einzelvorrichtungen für den gemeinsamen Betrieb zueinander auszurichten.

Schwenkarme und Lenkerarm mit Lenkerhebel sind an den Seiten des Hubwagens angeordnet und dadurch eventuell Beschädigungen ausgesetzt. Der Lenkerarm benötigt eine eigene Lagerstelle am Fahrzeugrahmen oder an der Grundplatte.

Die US 4,773,812 beschreibt eine Entleervorrichtung mit einem Antrieb mit zwei Hydraulikzylindern, die beide mit einer in vertikaler Richtung auf und ab bewegbaren Zahnstange versehen sind. Diese Zahnstangen kämmen die Zähne einer Welle, die drehbar an einem Trägerelement gelagert sind. An der Welle ist ein Schwenkarm befestigt, der wiederum an einem Hubwagen angelenkt ist.

Die DE-OS 26 03 897 beschreibt eine Entleervorrichtung mit einer Antriebseinrichtung, die Kippmotore benötigt, um den Behälter in die Einschüttöffnung bewegen zu können.

Der erste Kippmotor ist an einem Trägerelement befestigt und ist mit zwei Lenkerteilen versehen, die in einem mittleren Bereich den zweiten Kippmotor tragen. An dem zweiten Kippmotor sind Schwenkarme befestigt, die mit einer Art Hubwagen verbunden sind.

Ein Nachteil der genannten Entleervorrichtungen besteht darin, dass an den Entleervorrichtungen entsprechende aufwendige Anpassungen an die Breite eines Müllfahrzeuges vorgenommen werden müssen.

Es ist daher ausgehend von DE-U-1 890 855 Aufgabe der Erfindung, eine Entleervorrichtung mit mindestens einem Rotationsantrieb bereitzustellen, die auch zum Entleeren von Großbehältern eingesetzt werden kann, mit der der zu entleerende Müllbehälter besser erfasst werden kann, und die an Sammelbehältern bzw. Müllfahrzengen unterschiedlicher Breite auf einfache Weise angebracht werden kann.

Diese Aufgabe wird mit einer Vorrichtung gelöst, die dadurch gekennzeichnet ist, dass mindestens ein Lenkerarm vorgesehen ist, der drehfest an der Achse befestigt ist oder drehbar auf der Achse gelagert ist und über einen Lenkerhebel mit dem Hubwagen verbunden ist.

Auf der ortsfesten Achse können ein oder mehrere Rotationsantriebe auf einfache Weise angeordnet werden, wobei der Abstand der Rotationsantriebe unabhängig von den Montagegegebenheiten am Sammelbehälter gewählt werden kann. Die Anbringung der Rotationsantriebe auf einer gemeinsamen ortsfesten Achse erfordert keine zusätzliche Ausrichtung und Justage der Rotationsantriebe, so dass mit zwei oder mehr Rotationsantrieben auch Großbehälter entleert werden können. Es ist somit ein Einzel- als auch ein Kombibetrieb möglich.

Die Länge der Achse ist von den Breiten der Rotationsantriebe unabhängig, so dass die Länge der Achse an die Montagegegebenheiten am Sammelbehälter oder am Müllfahrzeug angepasst werden kann.

Vorzugsweise ist das Trägerelement eine Konsole, die am Sammelbehälter befestigt ist. Vorzugsweise sind zwei Konsolen vorgesehen, in denen die beiden Enden der Achse drehfest angeordnet sind.

Gemäß einer weiteren Ausführungsform ist das Trägerelement eine Seitenwand des Sammelbehälters. Vorzugsweise wird die Achse mit ihren beiden Achsenenden in den beiden Seitenwänden des Sammelbehälters drehfest angeordnet.

Vorzugsweise ist die Achse freitragend angeordnet. Die bedeutet, dass die Achse ausschließlich an den Achsenenden befestigt ist. Die Montage wird dadurch vereinfacht.

Vorzugsweise ist der Rotationsantrieb hydraulisch angetrieben. Mehrere Rotationsantriebe können daher durch eine gemeinsame Druckmittelpumpe versorgt und über Steuerventile betätigt werden.

Vorzugsweise sind mindestens zwei Rotationsantriebe nebeneinander angeordnet, deren Hohlwellen auf der gemeinsamen Achse angeordnet sind. Die Rotationsantriebe sind durch die gemeinsame Achse ohne zusätzliche Maßnahmen zueinander justiert und ausgerichtet.

Die Rotationsantriebe sind hydraulisch zusammenschaltbar und können somit zum Entleeren von Großbehältern gemeinsam benutzt werden.

Die Achse kann einstückig ausgebildet sein oder zwei oder mehr Achsabschnitte aufweisen, die über ein Kupplungsmittel miteinander verbunden sind. Achsabschnitte unterschiedlicher Länge können über die Kupplungsmittel miteinander verbunden werden, so dass die Achse an unterschiedliche Breiten von Sammelbehältern bzw. Müllfahrzeugen angepasst werden kann.

Das Kupplungsmittel ist vorzugsweise ein Zylinder, in den die Enden der beiden benachbarten Achsabschnitte einsteckbar sind. Die Achsabschnitte können soweit zusammengesteckt werden, dass sich die Stirnflächen berühren. Es ist aber auch möglich, in dem Kupplungsmittel die beiden Stirnflächen der Achsabschnitte beabstandet anzuordnen. Über die Festlegung des Abstandes ist es auch möglich, die Gesamtlänge der Achse einzustellen.

Vorzugsweise ist der Zylinder zwischen den Hohlwellen angeordnet, wobei er vorzugsweise den Abstand zwischen den Hohlwellen festlegt. Bei Bedarf kann der Zylinder ausgetauscht werden und auf diese Weise der Abstand zwischen den Hohlwellen und damit zwischen den Rotationsantrieben verändert werden.

Vorzugsweise weist der Zylinder Hydraulikanschlüsse für die benachbart zum Zylinder angeordneten Rotationsantriebe auf. Ferner kann der Zylinder auch zu einer weiteren Befestigung an einem Trägerelement, z. B. an einem unteren Rahmenteil des Sammelbehälters, genutzt werden. Dies ist insbesondere dann von Vorteil, wenn die Achse sehr lang ausgebildet ist oder wenn besonders große und schwere Behälter entleert werden müssen, ohne dass eine stärkere Achse eingebaut werden muss. Die Befestigung des Zylinders an einem Trägerelement stellt somit eine Alternative zu einer entsprechend stabil ausgebildeten freitragenden Achse dar.

Über die Achsenlänge kann die Anpassung an die Breite des Sammelbehälters oder eines Müllfahrzeuges vorgenommen werden.

Gemäß einer weiteren Ausführungsform werden Achsen einer Länge vorgehalten und zwischen dem Trägerelement und der Achse ein Verlängerungselement angeordnet. Durch diese Verlängerungselemente ist eine Anpassung an die Montagebreite auf einfache Weise möglich.

Um nicht unterschiedlich lange Verlängerungselemente vorhalten zu müssen, kann gemäß einer besonderen Ausführungsform das Verlängerungselement ausfahrbar, d. h. z. B. teleskopierbar ausgebildet sein. Es werden dadurch nur wenige Bauteile erforderlich, was die Lagerhaltung entsprechend vereinfacht.

Die Außenfläche der Hohlwelle weist vorzugsweise mindestens einen Befestigungsabschnitt mit einer Oberfläche für eine Drehmomentübertragung auf. Der Schwenkarm ist an diesem Befestigungsabschnitt befestigt. Die Oberfläche für die Drehmomentübertragung ist vorzugsweise als Bestandteil einer AchseNabe-Verbindung ausgeführt. Die Oberfläche kann z. B. Stege und Nuten aufweisen, die über den Umfang der Achse verteilt angeordnet sind. Die Oberfläche kann auch als Polygon ausgeführt sein. Der Schwenkarm, der die Hohlwelle umgreift, ist dementsprechend komplementär ausgeführt.

Vorzugsweise ist der Schwenkarm drehbar am Hubwagen angeordnet. Der Schwenkarm hat somit keinen Einfluss auf die Neigung der Hubwagenausrichtung, da dies über den Lenkerarm in Verbindung mit dem Lenkerhebel erfolgt.

Vorzugsweise ist der Schwenkarm am unteren Ende des Hubwagens angelenkt. Dadurch wird eine bessere Krafteinleitung in den Hubwagen gewährleistet.

Der Schwenkarm ist vorzugsweise an der Rückseite des Hubwagens angelenkt. Damit befindet sich der Schwenkarm in einem geschützten Bereich und kann somit beim Heranbringen oder dem Abtransport der Müllbehälter nicht beschädigt werden.

Der Gelenkpunkt des Lenkerhebels am Lenkerarm ist vorzugsweise oberhalb der durch die Längsachse der Achse verlaufenden Horizontalen angeordnet. Über die Lage des Gelenkpunktes des Lenkerhebels in Kombination mit der Länge des Lenkerhebels bleibt die weitgehend vertikale Ausrichtung des Hubwagens und somit des daran befestigten Müllbehälters über einen großen Schwenkbereich erhalten. Erst wenn die Höhe des Gelenkpunktes beim Schwenkvorgang überschritten wird, beginnt das Einschwenken des Hubwagens und somit das Einkippen des Müllbehälters.

In der unteren Ruheposition ist der Hubwagen in vertikaler Richtung angeordnet. Es ist jedoch wünschenswert, dass der Hubwagen über diese Position hinaus zurückgeschwenkt werden kann, um die Bodenfreiheit zu vergrößern.

Dies wird gemäß einer ersten Ausführungsform dadurch erreicht, dass der Lenkerhebel Mittel zur Längenänderung aufweist. Wenn die untere Position erreicht wird, wird das Mittel zur Längenänderung ausgefahren, so dass der Schwenkarm weiter zurückgeschwenkt werden kann und auf diese Weise eine Schrägstellung einnehmen kann. Der Hubwagen befindet sich in der so genannten Parkposition.

Als Mittel zur Längenänderung können beispielsweise ineinandergesteckte Rohre verwendet werden, die in der jeweiligen Endstellung, d. h. also in der Entleerstellung und in der Parkposition entsprechend abgesteckt werden.

Besonders bevorzugt ist mindestens ein Druckmittelzylinder, der in den Lenkerhebel integriert ist bzw. den Lenkerhebel bildet. Der Druckmittelzylinder bietet den Vorteil, dass er auf einfache Weise zu bedienen ist, ohne dass der Müllwerker wie bei den ineinandergesteckten Rohren vor Ort tätig werden muss.

Die Hydrauliksteuerung des Druckmittelzylinders ist vorzugsweise derart ausgelegt, dass in der Entleerstellung der Kolben mit Hydraulikflässigkeit beaufschlagt wird und dieser Druck konstant gehalten wird. Um in die Parkstellung überzugehen wird der Druckmittelzylinder entsperrt, so dass beim Beischwenken der Vorrichtung das Druckmittel aus dem Zylinder entweichen kann. Der Druckmittelzylinder ist somit drucklos. Die Drucklosstellung des Druckmittelzylinders bleibt erhalten, denn in der Parkstellung liegt der Kolben auf Anschlag.

Der Lenkerarm ist vorteilhafterweise in mindestens zwei Drehstellungen feststellbar. Die erste Position entspricht der Position, die der drehfest an der Achse angeordnete Lenkerarm einnimmt. Die zweite Drehstellung dient dazu, den Lenkerarm nach unten um eine bestimmte Wegstrecke abzusenken, damit in etwa dieselbe Position erreicht wird, die mit dem am Lenkerhebel angeordneten Mittel zur Längenänderung erreicht wird. Es wird somit ebenfalls eine Parkposition mit großer Bodenfreiheit realisiert. In den beiden Drehstellungen ist der Lenkerarm vorzugsweise absteckbar und somit in den Drehstellungen verriegelbar.

Der Lenkerarm kann auch mit einer Betätigungseinrichtung versehen sein, die den Lenkerarm in die mindestens zwei Drehstellungen bewegt. Ein manuelles Zurückschwenken in die Parkposition ist somit nicht erforderlich. Gegebenenfalls können in den beiden Drehstellungen noch zusätzliche Verriegelungsmöglichkeiten vorhanden sein.

Die Betätigungseinrichtung umfasst vorzugsweise einen Druckmittelzylinder, der an den Hydraulikkreis, der für die Rotationsantriebe vorgesehen ist, angeschlossen werden kann.

Der Lenkerarm weist vorzugsweise einen Anschlag für den Lenkerhebel in dessen Ruhestellung auf.

Der Gelenkpunkt des Lenkerhebels liegt vorzugsweise beabstandet vor dem Rotationsantrieb. Diese Anordnung ist sowohl bei dem drehfest an der Achse angeordneten Lenkerarm als auch an dem drehbar angeordneten Lenkerarm vorgesehen.

Der Lenkerhebel ist vorzugsweise am oberen Ende des Hubwagens angelenkt. In Kombination mit dem am unteren Ende des Hubwagens angelenkten Schwenkarm steuert der Lenkerhebel die Ausrichtung des Hubwagens.

Der Lenkerhebel ist ebenso wie der Schwenkarm vorzugsweise an der Rückseite des Hubwagens angelenkt, um ihn vor Beschädigungen zu schützen.

Die Behälteraufnahme weist eine am oberen Ende des Hubwagens angeordneten Aufnahmekamm auf. Die Wahl der Behälteraufnahme ist beliebig, da der Gelenkmechanismus der Rotationsantriebe unabhängig von der Art der Behälteraufnahme ausgebildet ist.

Am Hubwagen ist weiterhin vorzugsweise eine Behälterverriegelungseinrichtung angeordnet, die einen Wipphebel umfasst, der am ersten Ende eine Verriegelungsleiste aufweist und am zweiten Ende mit einer Betätigungseinrichtung verbunden ist. Diese Verriegelung ist notwendig, damit sich der Behälter beim Entleeren in der Einkippstellung nicht vom Hubwagen lösen und in den Sammelbehälter fallen kann.

Die Betätigungseinrichtung umfasst ebenfalls vorzugsweise einen Druckmittelzylinder, der vorzugsweise an der Rückseite des Hubwagens angelenkt ist.

Beispielhafte Ausführungsformen der Erfindung werden nachfolgend anhand der Zeichnungen näher erläutert.

Es zeigen:
- Figur 1: die Rückseite eines Sammelbehälters mit einer Entleervorrichtung mit zwei Rotationsantrieben,
- Figur 2a,b: zwei Rotationsantriebe auf einer gemeinsamen Achse in schematischer Darstellung,
- Figur 2c: zwei Rotationsantriebe auf einer gemeinsamen Achse in perspektivischer Darstellung,
- Figur 3: eine schematische Darstellung einer Achse mit zwei Rotationsantrieben gemäß einer weiteren Ausführungsform,
- Figur 4: das Ende einer Achse mit einem Verlängerungselement,
- Figur 5: eine Seitenansicht der Entleereinrichtung in verschiedenen Schwenkpositionen,
- Figur 6: ein Hubwagen mit Verriegelungseinrichtung in Seitenansicht,
- Figur 7: eine Seitenansicht einer Entleervorrichtung gemäß einer weiteren Ausführungsform,
- Figur 8: eine Seitenansicht der in Figur 7 gezeigten Entleervorrichtung in Parkposition,
- Figur 9: eine vergrößerte Darstellung eines Lenkerarms,
- Figur 10: eine weitere Ausführungsform einer Entleervorrichtung in Seitenansicht in Parkposition, und
- Figur 11: zwei Rotationsantriebe auf einer gemeinsamen Achse gemäß einer weiteren Ausführungsform.

In der Figur.1 ist die Rückseite eines Müllfahrzeugs 1 mit einem Sammelbehälter 2 dargestellt. Der Sammelbehälter 2 besitzt eine Einschüttöffnung 3, in der die Müllbehälter entleert werden. Die Einschüttöffnung 3 wird seitlich durch Seitenwände 5 begrenzt, die als Trägerelemente 4 für die Entleervorrichtung 8 genutzt werden.

Unterhalb der Einschüttöffnung 3 ist eine Achse 12 mit ihren Achsenenden 13a, 13b an den Seitenwänden 5 befestigt. Die Achse 12 ist ortsfest angeordnet. Auf der Achse 12 sind zwei Hohlwellen 14 der beiden Rotationsantriebe 10 und 11 drehbar angeordnet. Über Druckmittel, die über einen Hydraulikkreis zugeführt werden, werden die Hohlwellen 14 angetrieben. An jeder Hohlwelle 14 sind jeweils zwei Schwenkarme 30 und ein Lenkerarm 40 mit einem Lenkerhebel 44 angeordnet, die einen Hubwagen 18 mit einer Behälteraufnahme 24 in Form eines Aufnahmekamms 25 tragen. Die Einzelheiten der Entleervorrichtung 8 werden im Zusammenhang mit der Figur 5 näher erläutert.

In den Figuren 2a und 2b sind zwei Ausführungsformen der Achse 12 dargestellt. In beiden Fällen besteht die Achse 12 aus zwei Achsabschnitten 12' und 12", die in der hier gezeigten Darstellung gleich lang ausgebildet sind. Es besteht auch die Möglichkeit, unterschiedlich lange Achsabschnitte 12', 12" miteinander zu verbinden. Die Verbindung der Achsabschnitte erfolgt über ein Kupplungsmittel in Form eines Zylinders 15. Die beiden gegenüberliegenden Achsenden 13a, 13b sind in den Zylinder 15 eingesteckt. Die Länge des Zylinders ist in der hier gezeigten. Darstellung so gewählt worden, dass die beiden Rotationsantriebe 10, 11 nach dem Einstecken der Achsabschnitte 12' und 12" einen definierten Abstand zueinander aufweisen. In der Figur 2a sind die Stirnflächen der beiden Achsabschnitte 12' und 12" beabstandet zueinander angeordnet. Es ist auch möglich, dass in dieser Ausführung beide Stimflächen aneinanderliegen.

In der Figur 2b ist eine weitere Ausführungsform dargestellt, in der die Enden 131, 13b der beiden Achsabschnitte 12' und 12" aneinanderstoßen. Die Länge des Zylinders 15 ist deutlich geringer, so dass der Zylinder 15 zu den beiden Rotationsantrieben 10, 11 jeweils beabstandet angeordnet ist.

In der Figur 2c ist eine vergrößerte perspektivische Darstellung einer Achse 12 mit Längsachse 12a dargestellt. Die beiden Hohlwellen 14 sind beabstandet zueinander angeordnet, wobei jede Hohlwelle 14 zwei Befestigungsabschnitte 16 aufweist, an denen jeweils ein Schwenkarm 30 befestigt ist. In der hier gezeigten Ausführungsform bestehen die beiden Befestigungsabschnitte 16 aus einer Anordnung von Zahnstegen 22 und Nuten 23, die über den gesamten Umfang des Befestigungsabschnittes 16 verteilt sind. Die Schwenkarme 30 sind - wie in Figur 5 zu sehen ist - mit einer komplementären Anordnung von Zahnstegen und Nuten ausgestattet, so dass ein fester Sitz und die Übertragung großer Drehmomente gewährleistet ist.

Die Breite der Befestigungsabschnitte 16 ist unterschiedlich, was den Vorteil hat, dass derjenige Schwenkarm 30, der an dem breiteren Befestigungsabschnitt 16 angeordnet ist, in Richtung der Längsachse 12a verschoben werden kann. Es kann dadurch auf einfache Weise eine Anpassung an die Breite des Hubwagens vorgenommen werden.

In der Figur 3 ist eine weitere Ausführungsform dargestellt. Die Achse 12 besitzt am linken Achsenende 13a ein Verlängerungselement 20, mit dem eine Anpassung an die Breite des Sammelbehälters 2 vorgenommen werden kann. Auch am rechten Achsenende 13b kann ein solches Verlängerungselement angeordnet werden.

Zwischen den beiden Hohlwellen 14 der beiden Rotationsantriebe 10, 11 ist der Zylinder 15 angeordnet, der zur zusätzlichen Abstützung über eine Halterung 9 an einem Querrahmen 6 befestigt ist. Ferner weist der Zylinder 15 zwei Hydraulikanschlüsse 17 auf, über die die beiden Rotationsantriebe 10, 11 mit Hydrauliköl versorgt werden. Die Rotationsantriebe 10, 11 können zur Entleerung von kleinen Behältern unabhängig voneinander betätigt werden. Um Großbehälter zu entleeren, die von beiden Hubwagen aufgenommen werden müssen, können die beiden Rotationsantriebe zusammengeschaltet werden, so dass diese sich synchron bewegen.

In der Figur 4 ist eine besondere Ausführungsform eines solchen Verlängerungselementes 20 dargestellt. Es handelt sich bei dieser Ausführungsform um ein teleskopierbares Verlängerungselement, das sich durch eine besonders große Flexibilität bezüglich der Einbaubreiten auszeichnet.

In der Figur 5 ist eine Seitenansicht einer Entleervorrichtung 8 mit einem Rotationsantrieb 10 dargestellt. Auf der Achse 12 mit der Längsachse 12a ist an dessen einen Befestigungsabschnitt 16 das erste Ende 31 a des Schwenkarms 30 befestigt. Die Innenkontur des ersten Endes 31 a des Schwenkarms 30 ist komplementär zu der Kontur des Befestigungsabschnittes 16 ausgebildet. Der Schwenkarm 30 ist mit seinem zweiten Ende 31 b im Gelenkpunkt 32 im unteren Bereich des Hubwagens angelenkt. Der zweite Schwenkarm 30 ist durch den ersten Schwenkarm 30 verdeckt.

Auf der Achse 12 ist ein Lenkerarm 40 drehfest angeordnet, der sich nach vorne erstreckt und im Gelenkpunkt 42 mit dem Lenkerhebel 44 verbunden ist. Der Gelenkpunkt 42 liegt vor dem Rotationsantrieb 10 und oberhalb der durch die Achse 12a gehenden Horizontalen 70.

Der Lenkerhebel 44 ist im oberen Bereich im Gelenkpunkt 46 am Hubwagen 18 angeordnet. Sowohl der Schwenkarm 30 als auch der Lenkerhebel 44 sind an der Rückseite 19 des Hubwagens und somit im geschützten Bereich angebracht.

Der Hubwagen 18 besitzt ferner eine Behälteraufnahme 24 sowie ein Widerlagerelement 26 zur Abstützung des Müllbehälters (nicht dargestellt).

In der unteren Stellung ist der Hubwagen 18 im Wesentlichen vertikal ausgerichtet. Der Lenkerhebel 44 liegt in dieser Stellung am Anschlag 43 des Lenkerarms 40 an. Diese vertikale Ausrichtung bleibt zu Beginn des Schwenkvorgangs erhalten, so dass der bereitstehende Müllbehälter von der Behälteraufnahme 24 erfasst werden kann. Hierbei schiebt sich der Aufnahmekamm 25 unter den oberen Rand des Müllbehälters (nicht dargestellt).

Der untere Gelenkpunkt 32 bewegt sich auf einem Schwenkkreis 34, der strichpunktiert eingezeichnet ist. Mit zunehmendem Schwenkvorgang bewegt sich der Hubwagen 18 nach oben, wobei er bis etwa zur Hälfte der Strecke seine vertikale Position beibehält.

Sobald die Höhe des Gelenkpunktes 42 überschritten wird, wird der Hubwagen zunehmend geneigt, bis die Einkippstellung erreicht ist.

In der Figur 6 ist ein Hubwagen 18 mit einer Behälterverriegelungseinrichtung 50 dargestellt. An der Rückseite 19 des Hubwagens 18 ist im Anlenkpunkt 62 ein Druckmittelzylinder 60 angeordnet, der sich schräg nach oben erstreckt und mit seinem Kolben im Gelenkpunkt 58 an einem Wipphebel 52 angreift. Der Wipphebel 52 ist schwenkbar im Gelenkpunkt 54 am Hubwagen 18 gelagert. Hierzu besitzt der Hubwagen 18 an seiner Rückseite 19 ein entsprechendes Bauteil, an dem der Wipphebel 52 gelagert werden kann.

Der Wipphebel 52 besitzt einen kürzeren Hebelarm 53b und einen längeren Hebelarm 53a. An dem kürzeren Hebelarm 53b ist der Druckmittelzylinder 60 angelenkt. Der längere Hebelarm 53a erstreckt sich in Richtung Behälteraufnahme 24 und trägt an seinem freien Ende eine Verriegelungsleiste 56. Durch das Ausfahren des Druckmittelzylinders 60 wird die Verriegelungsleiste 56 in Richtung Behälteraufnahme 24 beigeschwenkt und klemmt somit den aufgenommenen Müllbehälter (nicht dargestellt) auf der Behälteraufnahme 24 fest.

In der Figur 7 ist eine weitere Ausführungsform dargestellt, die sich von der zuvor gezeigten Ausführungsform dadurch unterscheidet, dass der Lenkerarm 40 drehbar auf der Achse 12 angeordnet ist. Um den Lenkerarm 40 verstellen zu können, ist eine Betätigungseinrichtung 80 in Gestalt eines Druckmittelzylinders vorgesehen, die an einem Trägerelement 4 des Sammelbehälters 2 befestigt ist. Durch Ein- und Ausfahren des Druckmittelzylinders 80, dessen Kolben an dem Lenkerarm 40 im Gelenkpunkt 81 angeordnet ist, können unterschiedliche Drehstellungen 90, 91 des Lenkerarms 40 eingestellt werden. In Figur 7 ist die Drehstellung 90 dargestellt, in der sich der Hubwagen 18 in seiner Ruhestellung befindet.

In der Figur 8 ist eine so genannte Parkposition des Hubwagens dargestellt. Der Lenkerärm 40 ist nach unten geschwenkt und nimmt seine zweite Drehstellung 91 ein, so dass der Schwenkarm 30 eine zurückgezogene Schrägstellung einnimmt. Dadurch wird die Bodenfreiheit des Hubwagens vergrößert. In den beiden Drehstellungen 90, 91 wird der Lenkerarm 40 vorzugsweise am Gelenkpunkt 81 abgesteckt, so dass eine stabile Position eingehalten werden kann.

In der Figur 9 ist der drehbare Lenkerarm 40 vergrößert dargestellt. Die Drehstellung 91 ist gestrichelt dargestellt. Am Befestigungsflansch 100 kann der Lenkerarm 40 in seinen beiden Drehstellungen 90, 91 vorzugsweise im Gelenkpunkt 81 abgesteckt werden.

In der Figur 10 ist eine weitere Ausführungsform dargestellt, bei der die Parkposition durch das Ausfahren eines Druckmittelzylinders 45 erreicht wird, der Bestandteil des Lenkerhebels 44 ist. Der Druckmittelzylinder 45 ist im Gelenkpunkt 42 am Lenkerarm 40 und im Gelenkpunkt 46 am Hubwagen 18 angeordnet.

In der Figur 11 ist eine weitere Ausführungsform dargestellt, in der die Achse 12 drehfest an Trägerelementen 4 in Form von Konsolen 7 befestigt ist. Die Achse 12 ist mit den Achsenenden 13a,b in den beiden Konsolen 7 befestigt, die wiederum an dem Querrahmen 6 des Sammelbehälters 2 angeordnet sind. Auf die eingezeichnete zusätzliche Befestigung mittels Halterung 9 kann bei dieser Ausführungsform gegebenenfalls verzichtet werden.

### Bezugszeichenliste

- 1: Müllfahrzeug
- 2: Sammelbehälter
- 3: Einschüttöffnung
- 4: Trägerelement
- 5: Seitenwand
- 6: Querrahmen
- 7: Konsole
- 8: Entleervorrichtung
- 9: Flansch
- 10: Rotationsantrieb
- 11: Rotationsantrieb
- 12: Achse
- 12', 12": Achsabschnitte
- 12a: Längsachse
- 13a,b: Achsenende
- 14: Hohlwelle
- 15: Zylinder
- 16: Befestigungsabschnitt
- 17: Hydraulikanschluss
- 18: Hubwagen
- 19: Rückseite des Hubwagens
- 20: Verlängerungselement
- 22: Zahnsteg
- 23: Nut
- 24: Behälteraufnahme
- 25: Aufnahmekamm
- 26: Widerlagerelement
- 30: Schwenkarm
- 31a: erstes Ende des Schwenkarms
- 31b: zweites Ende des Schwenkarms
- 32: Gelenkpunkt
- 34: Schwenkkreis
- 40: Lenkerarm
- 42, 42': Gelenkpunkt
- 43: Anschlag
- 44: Lenkerhebel
- 45: Druckmittelzylinder
- 46: Gelenkpunkt
- 50: Behälterverriegelungseinrichtung
- 52: Wipphebel
- 53a,b: Hebelarm
- 54: Gelenkpunkt
- 56: Verriegelungsleiste
- 58: Anlenkpunkt
- 60: Betätigungseinrichtung
- 62: Anlenkpunkt
- 70: Horizontale
- 80: Betätigungseinrichtung
- 81, 81': Gelenkpunkt
- 90: Drehstellung
- 91: Drehstellung
- 100: Befestigungsflansch

## Patentansprüche

1. Vorrichtung zum Entleeren von Behältern, insbesondere von Müllbehältern, in einen Sammelbehälter (2),
mit mindestens einem Trägerelement (4), an dem mindestens ein Rotationsantrieb (10, 11) angeordnet ist,
mit mindestens einem Hubwagen (18), der eine Behälteraufnahme (24) aufweist,
mit mindestens einem Schwenkarm (30), der an seinem ersten Ende (31a) drehfest mit dem Rotationsantrieb (10, 11) und an seinem zweiten Ende (31 b) mit dem Hubwagen (18) verbunden ist, und
wobei der Rotationsantrieb eine Achse (12) und eine auf der Achse (12) drehbar gelagerte Hohlwelle umfasst, wobei
die Achse (12) drehfest an dem Trägerelement (4) und der Schwenkarm (30) drehfest an der Hohlwelle (14) befestigt ist,
**dadurch gekennzeichnet,**
**dass** mindestens ein Lenkerarm (40) vorgesehen ist, der drehfest an der Achse (12) befestigt ist oder drehbar auf der Achse (12) gelagert ist und über einen Lenkerhebel (44) mit dem Hubwagen (18) verbunden ist.

2. Vorrichtung nach Anspruch 1, **dadurch gekennzeichnet, dass** das Trägerelement (4) eine Konsole (7) ist, die am Sammelbehälter (2) befestigt ist.

3. Vorrichtung nach Anspruch 1 oder 2, **dadurch gekennzeichnet, dass** das Trägerelement (4), an dem ein Achsenende (13a,b) der Achse 12 befestigt ist, eine Seitenwand (5) des Sammelbehälters (2) ist.

4. Vorrichtung nach Anspruch 3, **dadurch gekennzeichnet, dass** die Achsenenden (13a,b) drehfest an den Seitenwänden (5) des Sammelbehälter (2) befestigt sind.

5. Vorrichtung nach einem der Ansprüche 1 bis 4, **dadurch gekennzeichnet, dass** die Achse (12) freitragend angeordnet ist.

6. Vorrichtung nach einem der Ansprüche 1 bis 5, **dadurch gekennzeichnet, dass** der Rotationsantrieb (10, 11) hydraulisch angetrieben ist.

7. Vorrichtung nach einem der Ansprüche 1 bis 6, **dadurch gekennzeichnet, dass** mindestens zwei Rotationsantriebe (10, 11) nebeneinander angeordnet sind, deren Hohlwellen (14) auf der Achse (12) angeordnet sind.

8. Vorrichtung nach Anspruch 7, **dadurch gekennzeichnet, dass** die Rotationsantriebe (10, 11) hydraulisch zusammenschaltbar sind.

9. Vorrichtung nach einem der Ansprüche 1 bis 8, **dadurch gekennzeichnet, dass** die Achse (12) mindestens zwei Achsabschnitte (12', 12") aufweist, die über ein Kupplungsmittel miteinander verbunden sind.

10. Vorrichtung nach Anspruch 9, **dadurch gekennzeichnet, dass** das Kupplungsmittel ein Zylinder (15) ist, in den die Enden (13a,b) der beiden Achsabschnitte (12', 12") einsteckbar sind.

11. Vorrichtung nach einem der Ansprüche 9 oder 10, **dadurch gekennzeichnet, dass** der Zylinder (15) zwischen den Hohlwellen (14) angeordnet ist.

12. Vorrichtung nach einem der Ansprüche 9 bis 11, **dadurch gekennzeichnet, dass** der Zylinder (15) Hydraulikanschlüsse (17) für die benachbart zum Zylinder (15) angeordneten Rotationsantriebe (10, 11) aufweist.

13. Vorrichtung nach einem der Ansprüche 9 bis 12, **dadurch gekennzeichnet, dass** der Zylinder (15) an einem Trägerelement (4) befestigt ist.

14. Vorrichtung nach einem der Ansprüche 1 bis 13, **dadurch gekennzeichnet, dass** zwischen mindestens einem Achsenende (13a,b) und dem Trägerelement (4) ein Verlängerungselement angeordnet ist.

15. Vorrichtung nach Anspruch 14, **dadurch gekennzeichnet, dass** das Verlängerungselement (20) ausfahrbar ist.

16. Vorrichtung nach einem der Ansprüche 1 bis 15, **dadurch gekennzeichnet, dass** die Außenfläche der Hohlwelle (14) mindestens einen Befestigungsabschnitt (16) mit einer Oberfläche für eine Drehmomentübertragung aufweist und dass der Schwenkarm (30) am Befestigungsabschnitt (16) befestigt ist.

17. Vorrichtung nach einem der Ansprüche 1 bis 16, **dadurch gekennzeichnet, dass** der Schwenkarm (30) drehbar am Hubwagen (18) angeordnet ist.

18. Vorrichtung nach einem der Ansprüche 1 bis 17, **dadurch gekennzeichnet, dass** der Schwenkarm (30) am unteren Ende des Hubwagens (18) angelenkt ist.

19. Vorrichtung nach einem der Ansprüche 1 bis 18, **dadurch gekennzeichnet, dass** der Schwenkarm (30) an der Rückseite (19) des Hubwagens (18) angelenkt ist.

20. Vorrichtung nach einem der Ansprüche 1 bis 19, **dadurch gekennzeichnet, dass** der Gelenkpunkt (42) des Lenkerhebels (44) am Lenkerarm (40) oberhalb der durch die Längsachse (12a) der Achse (12) verlaufenden Horizontalen (70) angeordnet ist.

21. Vorrichtung nach einem der Ansprüche 1 bis 20, **dadurch gekennzeichnet, dass** der Lenkerhebel (44) Mittel zur Längenänderung aufweist.

22. Vorrichtung nach Anspruch 21, **dadurch gekennzeichnet, dass** die Mittel zur Längenänderung mindestens einen Druckmittelzylinder (45) umfassen.

23. Vorrichtung nach Anspruch 22, **dadurch gekennzeichnet, dass** der Lenkerarm (40) in mindestens zwei Drehstellungen (41 a,b) feststellbar ist.

24. Vorrichtung nach Anspruch 23, **dadurch gekennzeichnet, dass** der Lenkerarm (40) mit einer Betätigungseinrichtung (80) verbunden ist, die den Lenkerarm (40) in die mindestens zwei Drehstellungen (41a,b) bewegt.

25. Vorrichtung nach Anspruch 24, **dadurch gekennzeichnet, dass** die Betätigungseinrichtung (80) einen Druckmittelzylinder umfasst.

26. Vorrichtung nach einem der Ansprüche 1 bis 25, **dadurch gekennzeichnet, dass** der Lenkerarm (40) einen Anschlag (43) für den Lenkerhebel (44) in dessen Ruhestellung aufweist.

27. Vorrichtung nach einem der Ansprüche 1 bis 26, **dadurch gekennzeichnet, dass** der Gelenkpunkt (42) des Lenkerhebels (44) am Lenkerarm (40) beabstandet vor dem Rotationsantrieb (10, 11) liegt.

28. Vorrichtung nach einem der Ansprüche 1 bis 27, **dadurch gekennzeichnet, dass** der Lenkerhebel (44) am oberen Ende des Hubwagens (18) angelenkt ist.

29. Vorrichtung nach einem der Ansprüche 1 bis 28, **dadurch gekennzeichnet, dass** der Lenkerhebel (44) an der Rückseite (19) des Hubwagens (18) angelenkt ist.

30. Vorrichtung nach einem der Ansprüche 1 bis 29, **dadurch gekennzeichnet, dass** die Behälteraufnahme (24) einen am oberen Ende des Hubwagens (18) angeordneten Aufnahmekamm (25) aufweist.

31. Vorrichtung nach einem der Ansprüche 1 bis 30, **dadurch gekennzeichnet, dass** am Hubwagen (18) eine Behälterverriegelungseinrichtung (50) angeordnet ist, die einen Wipphebel (52) umfasst, der am ersten Ende eine Verriegelungsleiste (56) aufweist und am zweiten Ende mit einer Betätigungseinrichtung (60) verbunden ist.

32. Vorrichtung nach Anspruch 31, **dadurch gekennzeichnet, dass** die Betätigungseinrichtung (60) einen Druckmittelzylinder umfasst, der am Hubwagen (18) angelenkt ist.

## Claims

1. Device for emptying containers, in particular refuse containers, into a collecting container (2),
having at least one carrier element (4) on which at least one rotary drive (10, 11) is arranged,
having at least one lifting carriage (18) which has a container receiver (24),
having at least one pivot arm (30) which is connected at its first end (31a) in a rotationally secure manner to the rotary drive (10, 11) and at its second end (31 b) to the lifting carriage (18), and
wherein the rotary drive comprises a spindle (12) and a hollow shaft (14) which is rotatably mounted on the spindle (12), wherein
the spindle (12) is fixed in a rotationally secure manner to the carrier element (4) and the pivot arm (30) is fixed in a rotationally secure manner to the hollow shaft (14),
**characterised in that**
there is provided at least one guide arm (40) which is fixed in a rotationally secure manner to the spindle (12) or is rotatably mounted on the spindle (12) and is connected *via* a guide lever (44) to the lifting carriage (18).

2. Device according to claim 1, **characterised in that** the carrier element (4) is a mounting bracket (7) which is fixed to the collecting container (2).

3. Device according to claim 1 or 2, **characterised in that** the carrier element (4), to which a spindle end (13a,b) of the spindle (12) is fixed, is a side wall (5) of the collecting container (2).

4. Device according to claim 3, **characterised in that** the spindle ends (13a,b) are fixed in a rotationally secure manner to the side walls (5) of the collecting container (2).

5. Device according to any one of claims 1 to 4, **characterised in that** the spindle (12) is arranged in a self-supporting manner.

6. Device according to any one of claims 1 to 5, **characterised in that** the rotary drive (10, 11) is hydraulically driven.

7. Device according to any one of claims 1 to 6, **characterised in that** at least two rotary drives (10, 11) are arranged side by side, the hollow shafts (14) of which are arranged on the spindle (12).

8. Device according to claim 7, **characterised in that** the rotary drives (10, 11) can be interconnected hydraulically.

9. Device according to any one of claims 1 to 8, **characterised in that** the spindle (12) has at least two spindle portions (12', 12") which are connected together by way of a coupling means.

10. Device according to claim 9, **characterised in that** the coupling means is a cylinder (15) into which the ends (13a,b) of the two spindle portions (12', 12") can be inserted.

11. Device according to either claim 9 or claim 10, **characterised in that** the cylinder (15) is arranged between the hollow shafts (14).

12. Device according to any one of claims 9 to 11, **characterised in that** the cylinder (15) has hydraulic connections (17) for the rotary drives (10, 11) arranged adjacent to the cylinder (15).

13. Device according to any one of claims 9 to 12, **characterised in that** the cylinder (15) is fixed to a carrier element (4).

14. Device according to any one of claims 1 to 13, **characterised in that** a lengthening element (20) is arranged between at least one spindle end (13a,b) and the carrier element (4).

15. Device according to claim 14, **characterised in that** the lengthening element (20) is extendable.

16. Device according to any one of claims 1 to 15, **characterised in that** the outer surface the hollow shaft (14) has at least one fixing portion (16) with a surface for torque transmission, and **in that** the pivot arm (30) is fixed to the fixing portion (16).

17. Device according to any one of claims 1 to 16, **characterised in that** the pivot arm (30) is rotatably arranged on the lifting carriage (18).

18. Device according to any one of claims 1 to 17, **characterised in that** the pivot arm (30) is articulated with the bottom end of the lifting carriage (18).

19. Device according to any one of claims 1 to 18, **characterised in that** the pivot arm (30) is articulated with the rear side (19) of the lifting carriage (18).

20. Device according to any one of claims 1 to 19, **characterised in that** the point of articulation (42) of the guide lever (44) with the guide arm (40) is arranged above the horizontal line (70) running through the longitudinal axis (12a) of the spindle (12).

21. Device according to any one of claims 1 to 20, **characterised in that** the guide lever (44) has means for changing the length.

22. Device according to claim 21, **characterised in that** the means for changing the length comprise at least one pressure-medium cylinder (45).

23. Device according to any one of claims 1 to 22, **characterised in that** the guide arm (40) can be fixed in at least two rotary positions (41 a, b).

24. Device according to claim 23, **characterised in that** the guide arm (40) is connected to an actuating device (80) which moves the guide arm (40) into the at least two rotary positions (41a,b).

25. Device according to claim 24, **characterised in that** the actuating device (80) comprises a pressure-medium cylinder.

26. Device according to any one of claims 1 to 25, **characterised in that** the guide arm (40) has a stop (43) for the guide lever (44) in its rest position.

27. Device according to any one of claims 1 to 26, **characterised in that** the point of articulation (42) of the guide lever (44) with the guide arm (40) is at a distance from the rotary drive (10, 11).

28. Device according to any one of claims 1 to 27, **characterised in that** the guide lever (44) is articulated with the top end of the lifting carriage (18).

29. Device according to any one of claims 1 to 28, **characterised in that** the guide arm (44) is articulated with the rear side (19) of the lifting carriage (18).

30. Device according to any one of claims 1 to 29, **characterised in that** the container receiver (24) has a receiving comb (25) arranged at the top end of the lifting car (18).

31. Device according to any one of claims 1 to 30, **characterised in that** there is arranged on the lifting carriage (18) a container locking device (50) which comprises a rocking lever (52) which has a locking strip (56) at the first end and is connected to an actuating device (60) at the second end.

32. Device according to claim 31, **characterised in that** the actuating device (60) comprises a pressure-medium cylinder which is articulated with the lifting carriage (18).

## Revendications

1. Dispositif pour vider des récipients, en particulier des poubelles, dans un récipient collecteur (2),
avec au moins un élément porteur (4), sur lequel est disposé au moins un entraînement en rotation (10, 11),
avec au moins un chariot élévateur (18), qui présente un logement (24) pour récipient,
avec au moins un bras pivotant (30), qui est relié à sa première extrémité (31a) en solidarité de rotation à l'entraînement en rotation (10, 11), et à sa deuxième extrémité (31b) au chariot élévateur (18),
et sachant que l'entraînement en rotation comprend un axe (12) et un arbre creux (14) monté à rotation sur l'axe (12),
sachant que l'axe (12) est fixé en solidarité de rotation sur l'élément porteur (4) et le bras pivotant (30) en solidarité de rotation sur l'arbre creux (14),
**caractérisé en ce qu'**il est prévu au moins un bras articulé (40), qui est fixé en solidarité de rotation sur l'axe (12) ou est monté à rotation sur l'axe (12) et qui est relié au chariot élévateur (18) par l'intermédiaire d'un levier articulé (44).

2. Dispositif selon la revendication 1, **caractérisé en ce que** l'élément porteur (4) est une console (7) qui est fixée sur le récipient collecteur (2).

3. Dispositif selon la revendication 1 ou 2, **caractérisé en ce que** l'élément porteur (4), sur lequel est fixée une extrémité d'axe (13a, b) de l'axe (12), est une paroi latérale (5) du récipient collecteur (2).

4. Dispositif selon la revendication 3, **caractérisé en ce que** les extrémités d'axe (13a, b) sont fixées en solidarité de rotation sur les parois latérales (5) du récipient collecteur (2).

5. Dispositif selon l'une des revendications 1 à 4, **caractérisé en ce que** l'axe (12) est disposé en portée libre.

6. Dispositif selon l'une des revendications 1 à 5, **caractérisé en ce que** l'entraînement en rotation (10, 11) est entraîné hydrauliquement.

7. Dispositif selon l'une des revendications 1 à 6, **caractérisé en ce qu'**au moins deux entraînements en rotation (10, 11), dont les arbres creux (14) sont disposés sur l'axe (12), sont disposés l'un à côté de l'autre.

8. Dispositif selon la revendication 7, **caractérisé en ce que** les entraînements en rotation (10, 11) peuvent être hydrauliquement accouplés.

9. Dispositif selon l'une des revendications 1 à 8, **caractérisé en ce que** l'axe (12) présente au moins deux parties d'axe (12', 12"), qui sont mutuellement reliées par l'intermédiaire d'un moyen d'accouplement.

10. Dispositif selon la revendication 9, **caractérisé en ce que** le moyen d'accouplement est un cylindre (15) dans lequel les extrémités (13a, b) des deux parties d'axe (12', 12") peuvent être emboîtées.

11. Dispositif selon la revendication 9 ou 10, **caractérisé en ce que** le cylindre (15) est disposé entre les arbres creux (14).

12. Dispositif selon l'une des revendications 9 à 11, **caractérisé en ce que** le cylindre (15) présente des branchements hydrauliques (17) pour les entraînements en rotation (10, 11) disposés au voisinage du cylindre (15).

13. Dispositif selon l'une des revendications 9 à 12, **caractérisé en ce que** le cylindre (15) est fixé sur un élément porteur (4).

14. Dispositif selon l'une des revendications 1 à 13, **caractérisé en ce qu'**un élément de prolongement (20) est disposé entre au moins une extrémité d'axe (13a, b) et l'élément porteur (4).

15. Dispositif selon la revendication 14, **caractérisé en ce que** l'élément de prolongement (20) peut être déployé.

16. Dispositif selon l'une des revendications 1 à 15, **caractérisé en ce que** la surface extérieure de l'arbre creux (14) présente au moins une partie de fixation (16) pourvue d'une surface pour une transmission de couple de rotation, et **en ce que** le bras pivotant (30) est fixé sur la partie de fixation (16).

17. Dispositif selon l'une des revendications 1 à 16, **caractérisé en ce que** le bras pivotant (30) est disposé à rotation sur le chariot élévateur (18).

18. Dispositif selon l'une des revendications 1 à 17, **caractérisé en ce que** le bras pivotant (30) est articulé à l'extrémité inférieure du chariot élévateur (18).

19. Dispositif selon l'une des revendications 1 à 18, **caractérisé en ce que** le bras pivotant (30) est articulé sur le côté arrière (19) du chariot élévateur (18).

20. Dispositif selon l'une des revendications 1 à 19, **caractérisé en ce que** le point d'articulation (42) du levier articulé (44) sur le bras articulé (40) est disposé au-dessus de l'horizontale (70) passant par l'axe longitudinal (12a) de l'axe (12).

21. Dispositif selon l'une des revendications 1 à 20, **caractérisé en ce que** le levier articulé (44) présente des moyens de modification de longueur.

22. Dispositif selon la revendication 21, **caractérisé en ce que** les moyens de modification de longueur comprennent au moins un vérin à fluide sous pression (45).

23. Dispositif selon l'une des revendications 1 à 22, **caractérisé en ce que** le bras articulé (40) peut être immobilisé dans au moins deux positions de rotation (41a, b).

24. Dispositif selon la revendication 23, **caractérisé en ce que** le bras articulé (40) est relié à un dispositif d'actionnement (80) qui déplace le bras articulé (40) dans les au moins deux positions de rotation (41 a, b).

25. Dispositif selon la revendication 24, **caractérisé en ce que** le dispositif d'actionnement (80) comprend un vérin à fluide sous pression.

26. Dispositif selon l'une des revendications 1 à 25, **caractérisé en ce que** le bras articulé (40) présente une butée (43) pour le levier articulé (44) dans la position de repos de ce dernier.

27. Dispositif selon l'une des revendications 1 à 26, **caractérisé en ce que** le point d'articulation (42) du levier articulé (44) sur le bras articulé (40) se situe à distance en avant de l'entraînement en rotation (10, 11).

28. Dispositif selon l'une des revendications 1 à 27, **caractérisé en ce que** le levier articulé (44) est articulé à l'extrémité supérieure du chariot élévateur (18).

29. Dispositif selon l'une des revendications 1 à 28, **caractérisé en ce que** le levier articulé (44) est articulé sur le côté arrière (19) du chariot élévateur (18).

30. Dispositif selon l'une des revendications 1 à 29, **caractérisé en ce que** le logement (24) pour récipient présente un peigne récepteur (25) disposé à l'extrémité supérieure du chariot élévateur (18).

31. Dispositif selon l'une des revendications 1 à 30, **caractérisé en ce qu'**un dispositif (50) de verrouillage de récipient est disposé sur le chariot élévateur (18) et comprend un levier à bascule (52), qui présente à sa première extrémité une patte de verrouillage (56) et qui est relié à sa deuxième extrémité à un dispositif d'actionnement (60).

32. Dispositif selon la revendication 31, **caractérisé en ce que** le dispositif d'actionnement (60) comprend un vérin à fluide sous pression qui est articulé sur le chariot élévateur (18).
